# EUROPÄISCHE PATENTSCHRIFT

(11) **EP 4 061 643 B1**
(45) Veröffentlichungstag und Bekanntmachung des Hinweises auf die Patenterteilung: **22.11.2023**
(21) Anmeldenummer: 20797063.3
(22) Anmeldetag: 20.10.2020
(51) Int. Cl.: B42D 25/305, B42D 25/351, B42D 25/378, B42D 25/29, B42D 25/435, B42D 25/455, B42D 25/46, G06K 19/02

(54) **VERFAHREN ZUR HERSTELLUNG VON BANKNOTEN MIT JEWEILS MINDESTENS EINER INTEGRIERTEN SCHALTUNG**
METHOD FOR PRODUCING BANKNOTES HAVING AT LEAST ONE INTEGRATED CIRCUIT
PROCÉDÉ DE FABRICATION DE BILLETS DE BANQUE COMPORTANT AU MOINS UN CIRCUIT INTÉGRÉ

(30) Priorität: 22.11.2019 DE 102019131654
(43) Veröffentlichungstag der Anmeldung: 28.09.2022
(73) Patentinhaber: Koenig & Bauer AG, 97080 Würzburg (DE)
(72) Erfinder: STIERMAN, Robert, 2408MS Alphen aan den Rijn (NL); BERTHON, Aurélie, 1168 Villars-Sous-Yens (CH); MONNEY, Angèle, 1700 Fribourg (CH)
(74) Vertreter: Koenig & Bauer AG
(86) Internationale Anmeldenummer: PCT/EP2020/079470
(87) Internationale Veröffentlichungsnummer: WO 2021/099049

(56) Entgegenhaltungen:
- EP-A1- 1 961 578
- WO-A1-2011/003518
- WO-A2-03/054808
- WO-A2-2012/159871
- DE-T2- 69 722 403

## Beschreibung

Die Erfindung betrifft ein Verfahren zur Herstellung von Banknoten mit jeweils mindestens einer integrierten Schaltung gemäß Anspruch 1.

Durch die DE 697 22 403 T2 ist eine Standardpapierbanknote bekannt, umfassend ein auf Papier basierendes Substrat, das mindestens eine integrierte Schaltung aufweist, die als aktives Identifizierungs- und/oder Authentifizierungselement der Banknote an dem auf Papier basierenden Substrat angebracht oder darin eingebettet ist, wobei die integrierte Schaltung die Speicherung und den Austausch von Informationen bezüglich der Banknote auf eine sichere Weise vorsieht, wobei die integrierte Schaltung in eine Öffnung des auf Papier basierenden Substrats eingesetzt ist, wobei die Dicke der integrierten Schaltung der Dicke des auf Papier basierenden Substrats entspricht und weniger als 100 µm ist.

Durch die WO 2011/003518 A1 ist ein Verfahren zur Herstellung eines Inlays für einen Folienverbund bekannt, insbesondere für ein Inlay für die Weiterverarbeitung zu einem Wert- oder Sicherheitsdokument,
- bei dem eine Trägerfolie mit mehreren darauf angeordneten und einander zugeordneten elektronischen Bauelementen einer Bilderfassungseinrichtung zugeführt wird, durch welche zumindest die Position von einem elektronischen Bauelement als Nutzen erfasst wird,
- bei dem eine auf der Trägerfolie aufzubringende lasersensitive Ausgleichsfolie zunächst einer Laserschneideinrichtung zugeführt wird,
- bei dem die durch die Bilderfassungseinrichtung erfassten Daten über die Position des jeweiligen elektronischen Bauelementes auf der Trägerfolie an die Laserschneideinrichtung übermittelt werden und die Laserschneideinrichtung zur Herstellung von Aussparungen, die an die jeweilige Position der elektronischen Bauelemente angepasst sind, angesteuert wird,
- bei dem die Ausgleichsfolie mit den daran eingebrachten Aussparungen und das Trägermaterial in einer Zusammenführstation zusammengeführt und passergenau zueinander ausgerichtet zu einem Inlay fixiert werden,
- bei dem mit der Laserschneideinrichtung zur Herstellung der Aussparungen, mit einer weiteren Laserschneideinrichtung oder mit einer Markierungseinrichtung für jeden Nutzen oder eine Gruppe von Nutzen eine Steuermarke auf die Ausgleichsfolie in Abhängigkeit von der jeweiligen erfassten Position des elektronischen Bauelementes auf der Trägerfolie aufgebracht wird.

Durch die EP 1 961 578 A1 ist ein Verfahren zum Aufbringen von Folienmaterial auf aufeinanderfolgende Blätter bekannt, insbesondere auf Blätter von Wertpapieren, umfassend die Schritte:
- Transportieren einzelner Blätter nacheinander entlang eines Blatttransportweges,
- Aufbringen mindestens eines durchgehenden Bandes aus Folienmaterial auf die einzelnen Blätter entlang einer Richtung, die im Wesentlichen parallel zu einer Bewegungsrichtung der einzelnen Blätter ist, wodurch ein kontinuierlicher Strom von Blättern gebildet wird, die miteinander durch das mindestens eine kontinuierliche Band aus Folienmaterial verbunden sind,
- Schneiden des mindestens einen kontinuierlichen Bandes aus Folienmaterial, so dass der kontinuierliche Strom von Bögen in einzelne Bögen getrennt wird, wobei Teile des Folienmaterials auf den Bögen verbleiben, wobei das Schneiden an Positionen durchgeführt wird, die sich auf den Bögen befinden, so dass sich die auf den Bögen verbleibenden Abschnitte des Folienmaterials nicht über die vordere und hintere Kante der Bögen erstrecken.

Durch die DE 10 2011 103 000 A1 ist ein Verfahren zum Heißprägen mindestens eines Teils mindestens einer bandförmigen Prägefolie auf ein bandförmiges Substrat bekannt, wobei das zu beprägende Substrat mit einer Prägefolie der mindestens einen Prägefolie zusammengeführt wird, das Substrat und die ihm aufliegende Prägefolie am Umfang einer ersten beheizten Prägewalze entlang geführt werden, wobei in einer ersten Prägung das Substrat und die ihm aufliegende Prägefolie durch wenigstens eine am Umfang der ersten Prägewalze angeordnete erste Andruckrolle gegeneinander und gegen die beheizte Oberfläche der ersten Prägewalze gedrückt werden und eine erste Prägeschicht auf das Substrat geprägt wird, das einfach beprägte Substrat von der ersten Prägewalze weggeführt und bezogen auf die Laufrichtung des Substrats nach der ersten Prägewalze wiederum mit derselben oder einer weiteren Prägefolie der mindestens einen Prägefolie zusammengeführt wird, das einfach beprägte Substrat und die ihm aufliegende Prägefolie am Umfang einer zweiten beheizten Prägewalze entlang geführt wird, wobei in einer zweiten Prägung das Substrat und die ihm aufliegende Prägefolie durch wenigstens eine am Umfang der zweiten Prägewalze angeordnete zweite Andruckrolle gegeneinander und gegen die beheizte Oberfläche der zweiten Prägewalze gedrückt werden und eine zweite Prägeschicht auf das Substrat geprägt wird, und das zweifach beprägte Substrat von der zweiten Prägewalze weggeführt wird.

Durch die DE 10 2004 018 081 A1 ist ein Verfahren zur Herstellung eines Sicherheitspapiers bekannt, umfassend die Schritte: a) Bilden einer Papierbahn auf einem Papiersieb, und b) Einbetten einer Kunststofffolie mit Antennenstrukturen in die Papierbahn während der Blattbildung, wobei die Kunststofffolie ein netzartig strukturiertes Kunststofffoliennetz ist.

Durch die US 2005/0150740 A1 sind ein Blattmaterial mit einem Stromkreis sowie eine Vorrichtung und ein Verfahren für eine Verarbeitung desselben bekannt, die den Aufwand für die Verarbeitung des Blattmaterials reduzieren und/oder die Verarbeitung erleichtern und/oder verbessern und/oder zuverlässiger machen. Zu diesem Zweck hat das Blattmaterial mindestens einen Stromkreis, wobei Energie und/oder Daten von der Vorrichtung an den Stromkreis und/oder vom Stromkreis zur Vorrichtung übertragen werden und wobei zumindest ein Teil der übertragenen Daten für die Verarbeitung des Blattmaterials verwendet werden.

Der Erfindung liegt die Aufgabe zugrunde, ein Verfahren zur Herstellung von Banknoten mit jeweils mindestens einer integrierten Schaltung zu schaffen, welches in einem industriellen Prozess wirtschaftlich ausführbar ist.

Die Aufgabe wird erfindungsgemäß durch die Merkmale des Anspruches 1 gelöst. Die abhängigen Ansprüche betreffen vorteilhafte Weiterbildungen und/oder Ausgestaltungen der gefundenen Lösung.

Die mit der Erfindung erzielbaren Vorteile bestehen insbesondere darin, dass Banknoten mit jeweils mindestens einer integrierten Schaltung in einem industriellen Prozess wirtschaftlich hergestellt werden können. Ein weiterer Vorteil der gefundenen Lösung besteht darin, dass Banknoten jeweils mit einer in einem Durchbruch eingesetzter integrierten Schaltung im Gebrauch haltbarer und strapazierfähiger sind als Banknoten mit einer auf der Oberfläche aufgebrachten integrierten Schaltung, und zwar insbesondere dann, wenn eine Bauhöhe der integrierten Schaltung geringer ist als die Dicke bzw. Materialstärke vom Substrat der betreffenden Banknote. Des Weiteren ist vorteilhaft, dass eine als ein kapazitiv gekoppeltes RFID-tag ausgebildete integrierte Schaltung keine separate Antenne benötigt. Weitere Vorteile sind aus der nachfolgenden Beschreibung ersichtlich.

Ein Ausführungsbeispiel der Erfindung ist in den Zeichnungen dargestellt und wird im Folgenden näher beschrieben.

Es zeigen:
- Fig. 1: einen Druckbogen mit mehreren Banknoten;
- Fig. 2: eine Banknote mit einer in einem Durchbruch angeordneten integrierten Schaltung;
- Fig. 3: eine Anordnung zum positionsrichtigen Aufbringen von integrierten Schaltungen auf einer bandförmigen Folie;
- Fig. 4: eine Vorrichtung zum Anordnen der integrierten Schaltungen in den betreffenden Durchbrüchen der Banknoten;
- Fig. 5: eine Vorrichtung zum Fixieren der integrierten Schaltung in einem der Durchbrüche unter Verwendung eines Tintenstrahldruckverfahrens;
- Fig. 6: eine Vorrichtung zum Fixieren der integrierten Schaltung in einem der Durchbrüche unter Verwendung eines Siebdruckverfahrens;
- Fig. 7: eine Vorrichtung zum Fixieren der integrierten Schaltung in einem der Durchbrüche durch Aufwalzen einer Deckfolie.

Fig. 1 veranschaulicht beispielhaft, dass in großer Stückzahl benötigte Sicherheitsdokumente, insbesondere Banknoten 02, üblicherweise in einem industriellen Prozess im Fertigungsnutzen hergestellt werden. Der Einsatz der Nutzentechnik bedeutet, dass im Herstellungsprozess auf einem Druckbogen 01 oder auf einer Materialbahn jeweils mehrere Banknoten 02 in einem aus Reihen R und Spalten S bestehenden Verbund angeordnet sind und diese Banknoten 02 erst am Ende ihrer Herstellung aus diesem Verbund herausgelöst und dadurch vereinzelt werden. Jede dieser im Fertigungsnutzen hergestellten Banknoten 02 bildet am Ende des Herstellungsprozesses nach der Vereinzelung ein eigenständiges Produkt, jedoch wird eine Vielzahl dieser meist gleichen Produkte auf dem Druckbogen 01 oder auf der Materialbahn gemeinsam gefertigt, um die Fläche des Druckbogens 01 oder der Materialbahn optimal zu nutzen und dadurch eine kostengünstige Massenfertigung zu ermöglichen.

Die Banknoten 02 weisen i.d.R. ein Substrat 18 (Fig. 4) z. B. aus Papier oder Kunststoff, insbesondere aus einem Polymerwerkstoff auf, wobei dieses Substrat 18 vorzugsweise mit mehreren verschiedenen Druckverfahren in einer oder mehreren Druckmaschinen bedruckt wird. Als Druckverfahren werden z. B. ein Offsetdruckverfahren und/oder ein Tiefdruckverfahren, insbesondere das Intagliodruckverfahren, und/oder ein Siebdruckverfahren und/oder ein Tintenstrahldruckverfahren verwendet. Die auf dem Druckbogen 01 oder auf der Materialbahn jeweils in Spalten S angeordneten Banknoten 02 sind i.d.R. längs zur Transportrichtung des betreffenden durch die jeweilige Druckmaschine geführten Druckbogens 01 oder der Materialbahn angeordnet, wohingegen die in Reihen R angeordneten Banknoten 02 i.d.R. quer zu dieser Transportrichtung angeordnet sind.

Zur Herstellung von Banknoten 02 mit jeweils mindestens einer integrierten elektronischen Schaltung 04 wird zunächst zumindest in mehreren oder vorzugsweise in jeder dieser Banknoten 02 jeweils ein das Substrat 18 des betreffenden Druckbogens 01 oder der betreffenden Materialbahn jeweils durchbrechender Durchbruch 03 ausgebildet, wobei ein solcher Durchbruch 03 oft auch als Fenster oder Öffnung bezeichnet wird. Die Ausbildung des Durchbruches 03 erfolgt z. B. durch Stanzen oder Schneiden, insbesondere durch Laserschneiden, wobei die Kontur des betreffenden Durchbruches 03 beliebig ausgebildet sein kann, jedoch zumeist in Form eines Kreises oder eines Rechteckes ausgebildet ist. Fig. 2 zeigt beispielhaft ein einzelnes Exemplar einer solchen Banknote 02.

Jede der in einer der Banknoten 02 einzubettenden integrierten Schaltungen 04 ist jeweils in einem eigenen Gehäuse gekapselt und somit jeweils als ein eigenständiges Bauteil ausgebildet. Somit ist jede der in einer der Banknoten 02 einzubettenden integrierten Schaltungen 04 jeweils als ein Mikrochip ausgebildet. In der hier bevorzugten Ausführung ist die in der betreffenden Banknote 02 einzubettende integrierte Schaltung 04 als ein RFID-tag (englisch: "radio-frequency identification" und englisch: "tag" = Etikett; deutsch: Funketikett), insbesondere als ein kapazitiv gekoppeltes RFID-tag ausgebildet, wobei ein Datenaustausch zwischen der betreffenden integrierten Schaltung 04 und einer nicht dargestellten externen Sende- und/oder Empfangseinrichtung berührungslos erfolgt. Jede dieser integrierten Schaltungen 04 weist jeweils ein i.d.R. rechteckiges Format, insbesondere eine quadratische Fläche mit einer Kantenlänge l04 von maximal 1 mm × 1 mm, vorzugsweise von 0,5 mm × 0,5 mm auf, wobei die Bauhöhe bzw. Dicke dieser einzubettenden integrierten Schaltungen 04 maximal 90 µm beträgt und vorzugsweise in einem Bereich zwischen 25 µm und 50 µm liegt und damit geringer ist als die Materialstärke vom Substrat 18 der betreffenden Banknote 02. Der in der betreffenden Banknote 02 auszubildende Durchbruch 03 ist dem Format der betreffenden einzubettenden integrierten Schaltung 04 angepasst und in seiner jeweiligen Ausdehnung z. B. zwischen 10% und 100% größer als die jeweilige Kantenlänge l04 der einzubettenden integrierten Schaltung ausgebildet. In der jeweiligen integrierten Schaltung 04 sind bzw. wird eine Information z. B. über die Währung und/oder den Wert der betreffenden Banknote 02 und/oder eine Information über die ausgebende Bank dieser Banknote 02 z. B. durch eine entsprechende Programmierung gespeichert, die andernorts mittels der nicht dargestellten externen Sende- und/oder Empfangseinrichtung berührungslos auslesbar ist. Auch kann in der integrierten Schaltung 04 eine Information darüber gespeichert werden, ob diese Banknote 02 bereits in den Verkehr gebracht worden ist oder wann dies erfolgte.

Im Folgenden wird lediglich der Einfachheit halber und ohne Einschränkung der Erfindung davon ausgegangen, dass im Fertigungsnutzen gleichartige Banknoten 02 hergestellt werden, so dass der jeweilige Durchbruch 03 in jeder dieser Banknoten 02 jeweils mit Bezug auf die betreffende Banknote 02 jeweils an einer gleichen Position ausgebildet ist. Ein Zentrum des betreffenden Durchbruches 03 und damit seine Position in der betreffenden Banknote 02 ist mit Bezug z. B. auf mindestens eine Begrenzungslinie, z. B. eine Kante oder einen Seitenrand des betreffenden Druckbogens 01 oder der Materialbahn z. B. jeweils durch entsprechende Koordinaten x; y festgelegt. Diese Koordinaten x; y sind z. B. in einem Steuerrechner gespeichert, wobei dieser Steuerrechner die betreffenden Koordinaten x; y für jede der in dem betreffenden Fertigungsnutzen hergestellten Banknoten 02 zumindest z. B. einerseits einer jeweils den betreffenden Durchbruch 03 ausbildenden Schneideeinrichtung 09 oder Stanzeinrichtung 28 (Fig. 4) und andererseits einer die jeweiligen integrierten Schaltungen 04 bereitstellenden Vorrichtung zur Verfügung stellt.

Um in einem industriellen Prozess jeweils eine integrierte Schaltung 04 in den betreffenden Durchbrüchen 03 der gemeinsam herzustellenden Banknoten 02 anzuordnen, wird in einem ersten Verfahrensschritt die erforderliche Menge an integrierten Schaltungen 04 durch die die jeweiligen integrierten Schaltungen 04 bereitstellende Vorrichtung auf einer bandförmigen Folie 06 registerhaltig angeordnet. Eine registerhaltige Anordnung bedeutet, dass jeweils eine der integrierten Schaltungen 04 jeweils genau an solchen Positionen auf der bandförmigen Folie 06 angeordnet wird, die den auf dem betreffenden Druckbogen 01 oder der Materialbahn jeweils durch die entsprechenden Koordinaten x; y festgelegten Positionen für die Anordnung der jeweiligen integrierten Schaltung 04 entsprechen. Damit entspricht die Anordnung der integrierten Schaltungen 04 auf der bandförmigen Folie 06 im Seitenregister und im Umfangsregister genau derjenigen Anordnung, die auf dem betreffenden Druckbogen 01 oder der Materialbahn beabsichtigt ist.

Wie in der Fig. 3 beispielhaft und nur schematisch illustriert ist, wird die bandförmige Folie 06 vorzugsweise in Form einer Materialrolle 07 bereitgestellt und von der Materialrolle 07 abgewickelt, wobei dann auf dem abgewickelten Teil der Materialrolle 07, d. h. auf der bandförmigen Folie 06 die zugeführten integrierten Schaltungen 04 positionsrichtig und damit registerhaltig angeordnet werden. Die Zuführung der integrierten Schaltungen 04 zur bandförmigen Folie 06 kann z. B. blasluftunterstützt erfolgen. Eine Fixierung der integrierten Schaltungen 04 auf der bandförmigen Folie 06 erfolgt z. B. elektrostatisch und/oder klebetechnisch. Nach erfolgter haftender Anordnung der integrierten Schaltungen 04 auf der bandförmigen Folie 06 kann diese wieder z. B. auf einer Spule 08 aufgewickelt werden.

In einem zweiten Verfahrensschritt wird die gemäß dem genannten Beispiel auf der Spule 08 aufgewickelte bandförmige Folie 06 wieder von der Spule 08 abgewickelt, wobei die auf der bandförmigen Folie 06 registerhaltig angeordneten integrierten Schaltungen 04 von der bandförmigen Folie 06 auf die jeweiligen auf dem betreffenden Druckbogen 01 oder der betreffenden Materialbahn ausgebildeten Banknoten 02 übertragen werden, wobei durch diese im zweiten Verfahrensschritt ausgeführte Übertragung jeweils eine der integrierten Schaltungen 04 in den in den Banknoten 02 ausgebildeten Durchbrüchen 03 angeordnet wird.

Die Applizierung der integrierten Schaltungen 04 in den Banknoten 02 veranschaulicht Fig. 4, wobei in der Fig. 4 beispielhaft die Applizierung, insbesondere die Anordnung von integrierten Schaltungen 04 in den jeweiligen Durchbrüchen 03 von in Transportrichtung T geförderten Druckbogen 01 dargestellt ist, wobei jeder dieser Druckbogen 01 in Transportrichtung T eine Länge l01 aufweist. In dem dargestellten Beispiel werden mehrere dieser Druckbogen 01 von einem ersten Stapel 24 in einem Abstand a aufeinanderfolgend in der Transportrichtung T einer Vorrichtung 12 zum Applizieren der integrierten Schaltungen 04 zugeführt und anschließend nach erfolgter Applizierung wieder in einem zweiten Stapel 26 abgelegt. Um eine wirtschaftliche Produktion zu ermöglichen, werden zumindest manche Bearbeitungsschritte lokal zusammengefasst, d. h. in derselben Maschinenanordnung ausgeführt, um eine Zwischenlagerung der Druckbogen 01 zu vermeiden. So werden die Druckbogen 01 oder die Materialbahn vorzugsweise kontinuierlich vom ersten Stapel 24 zunächst einer Schneideeinrichtung 09 oder einer Stanzeinrichtung 28 zugeführt, wobei mit dieser Schneideeinrichtung 09 oder Stanzeinrichtung 28 jeweils die Durchbrüche 03 in dem betreffenden Druckbogen 01 oder der Materialbahn ausgebildet werden. Sodann werden die mit den Durchbrüchen 03 versehenen Druckbogen 01 oder die Materialbahn vorzugsweise in derselben Maschinenanordnung der z. B. ein Walzenpaar aufweisenden Vorrichtung 12 zum Applizieren der integrierten Schaltungen 04 zugeführt, welche in einem Walzenspalt der zusammenwirkenden Walzen 13 die auf der bandförmigen Folie 06 angeordneten integrierten Schaltungen 04 von der bandförmigen Folie 06 auf die betreffende Banknote 02 überträgt, wobei durch diese Übertragung jeweils eine der integrierten Schaltungen 04 in den in den Banknoten 02 ausgebildeten Durchbrüchen 03 angeordnet wird. Diese Applizierung erfolgt für alle in derselben Reihe R angeordneten integrierten Schaltungen 04 vorzugsweise gleichzeitig. Dadurch, dass die Banknoten 02 im Fertigungsnutzen mit mehreren nebeneinander angeordneten Spalten S hergestellt werden und damit in jeder sich jeweils über mehrere Spalten S erstreckenden Reihe R jeweils mehrere Banknoten 02 angeordnet sind, kann hier im Vergleich zu einer seriellen Bearbeitung jeweils einzelner Banknoten 02 ein sehr hoher Massendurchsatz erzielt werden. Zumindest an der im Walzenspalt liegenden Übertragungsstelle 11 ist die Transportgeschwindigkeit der z. B. von der Spule 08 abzuwickelnden bandförmigen Folie 06 mit der Transportgeschwindigkeit der Druckbogen 01 oder der Materialbahn synchronisiert.

Mit dem Ausführen des zweiten Verfahrensschrittes oder unmittelbar nach dem Ausführen des zweiten Verfahrensschrittes wird die bandförmige Folie 06 mit dem Substrat 18 der Banknoten 02 des betreffenden Druckbogens 01 oder der betreffenden Materialbahn verbunden. In einer bevorzugten Ausführungsform zur Herstellung von Banknoten 02 ist die bandförmige Folie 06, auf welcher die integrierten Schaltungen 04 im ersten Verfahrensschritt registerhaltig angeordnet werden, als eine doppellagige Folie ausgebildet, wobei mit dem Ausführen des zweiten Verfahrensschrittes oder unmittelbar nach dem Ausführen des zweiten Verfahrensschrittes eine erste Lage 16 der bandförmigen Folie 06 mit dem Substrat 18 der Banknoten 02 des betreffenden Druckbogens 01 oder der betreffenden Materialbahn verbunden wird. Das Verbinden der bandförmigen Folie 06 oder ihre erste Lage 16 jeweils mit dem Substrat 18 der Banknoten 02 des betreffenden Druckbogens 01 oder der betreffenden Materialbahn erfolgt z. B. stoffschlüssig, insbesondere durch eine Klebung. Die bandförmige Folie 06 oder die erste Lage 16 der doppellagig ausgebildeten bandförmigen Folie 06 ist vorzugsweise jeweils als eine ein Hologramm und/oder ein Kinegramm aufweisende Folie ausgebildet, wobei eine zweite Lage 17 der doppellagig ausgebildeten bandförmigen Folie 06 z. B. aus Papier oder aus einem Kunststoff ausgebildet ist. Ein Kinegramm ist ein Sicherheitselement mit einem Kippeffekt, was bedeutet, dass je nach dem Winkel der Betrachtung des Kinegramms ein fest definierter filmähnlicher Ablauf stattfindet. Anders als beim Hologramm, das dreidimensionale Elemente besitzt, stellt ein meist silbrig glänzendes Kinegramm einen zweidimensionalen Bewegungsablauf dar. Als bandförmige Folie 06 oder als erste Lage 16 der doppellagig ausgebildeten bandförmigen Folie 06 wird jeweils insbesondere eine metallische Folie oder eine metallisierte Folie oder eine auf dem Substrat 18 der Banknoten 02 anzuordnende Sicherheitsfolie verwendet. Die zweite Lage 17 bildet z. B. aus Gründen der Reißfestigkeit und/oder Stabilität und/oder Verarbeitbarkeit einen Träger für die erste Lage 16. Wenn die bandförmige Folie 06 oder ihre erste Lage 16 als eine metallische Folie oder als eine metallisierte Folie ausgebildet ist, besteht diese Folie z. B. aus Aluminium oder aus einem anderen metallischen Werkstoff oder diese Folie weist einen Träger z. B. aus einem Kunststoff auf, dessen Oberfläche z. B. durch Aufdampfen eines Metalls metallisiert worden ist. Bei jeder dieser Ausführungsformen haften die zu applizierenden integrierten Schaltungen 04 an der bandförmigen Folie 06 oder an der ersten Lage 16 der doppellagig ausgebildeten bandförmigen Folie 06. Es besteht jedoch keine elektrisch leitende Verbindung zwischen der jeweiligen integrierten Schaltung 04 und der metallischen Folie 06 oder der metallisierten Oberfläche dieser Folie 06. Die Verbindung der bandförmigen Folie 06 oder ihrer ersten Lage 16 jeweils mit dem Substrat 18 der Banknoten 02 des betreffenden Druckbogens 01 oder der betreffenden Materialbahn wird z. B. durch ein Aufwalzen oder durch Heißprägen hergestellt. Beim Heißprägen wird die bandförmige Folie 06 oder ihre erste Lage 16 unter Einwirkung von Druck und Hitze auf das Substrat 18 des betreffenden Druckbogens 01 oder der betreffenden Materialbahn aufgebracht. Die beiden Lagen 16; 17 der doppellagig ausgebildeten bandförmigen Folie 06 werden vorzugsweise an der Übertragungsstelle 11 oder unmittelbar danach voneinander getrennt, wobei die zweite Lage 17 wieder z. B. auf einer weiteren Spule 14 aufgewickelt wird.

In einem dritten Verfahrensschritt werden die in den jeweiligen Durchbrüchen 03 applizierten bzw. angeordneten integrierten Schaltungen 04 dort fixiert. Diese Fixierung erfolgt z. B. unter Verwendung eines Druckverfahrens, insbesondere eines Tintenstrahldruckverfahrens oder eines Siebdruckverfahrens, und/oder durch Aufwalzen oder durch Heißprägen einer Deckfolie auf das Substrat 18 der betreffenden Banknoten 02. Fig. 5 zeigt, dass mit einer Tintenstrahldruckeinrichtung 19 ein elektrisch nicht leitfähiges Druckfluid 21, z. B. eine Tinte oder ein Lack, auf die in einem der Durchbrüche 03 angeordnete integrierte Schaltung 04 aufgebracht wird, wobei durch das Trocknen und/oder Aushärten des Druckfluides 21 die integrierte Schaltung 04 in dem betreffenden Durchbruch 03 fixiert wird. Fig. 6 veranschaulicht beispielhaft, dass auf die in einem der Durchbrüche 03 angeordnete integrierte Schaltung 04 und damit in diese Durchbrüche 03 ein elektrisch nicht leitfähiges Druckfluid 21 mit einer Siebdruckeinrichtung 22 aufgetragen wird, wobei auch hier durch das Trocknen und/oder Aushärten des Druckfluides 21 die integrierte Schaltung 04 in dem betreffenden Durchbruch 03 fixiert wird. Alternativ oder zusätzlich zum Auftragen eines Druckfluides 21 kann die Fixierung der in den Durchbrüchen 03 angeordneten integrierten Schaltungen 04 dadurch erfolgen, dass auf die betreffenden Banknoten 02 eine elektrisch nicht leitende Deckfolie 23 aufgebracht, insbesondere mit einer Walzeinrichtung 27 gegebenenfalls zusätzlich unter Wärmeeinwirkung aufgewalzt wird, was in der Fig. 7 schematisch und stark vereinfacht dargestellt ist.

Nach der Applizierung bzw. Anordnung und Fixierung der integrierten Schaltungen 04 in den betreffenden Durchbrüchen 03 der Banknoten 02 werden i.d.R. mehrere der Druckbogen 01 oder die Materialbahn, die jeweils die im Fertigungsnutzen herzustellenden Exemplare der Banknoten 02 aufweisen, in mindestens einer Druckmaschine bzw. unter Verwendung von mindestens einem Druckverfahren bedruckt und danach mit einer Stanzeinrichtung oder mit einer Schneideeinrichtung, z. B. mit einem Planschneider, aus ihrem Verbund herausgetrennt und dadurch vereinzelt.

Bei der Herstellung von Banknoten 02 können mindestens zwei, vorzugsweise alle der vorgenannten Verfahrensschritte inline erfolgen, d. h. der erste Verfahrensschritt des positionsrichtigen bzw. registerhaltigen Anordnens der integrierten Schaltungen 04 auf der bandförmigen Folie 06 und/oder der zweite Verfahrensschritt des Applizierens bzw. Anordnens der integrierten Schaltungen 04 in den Durchbrüchen 03 der Banknoten 02 und/oder der dritte Verfahrensschritt des Fixierens der in den Durchbrüchen 03 angeordneten integrierten Schaltungen 04 und/oder das Bedrucken der die Banknoten 02 aufweisenden Druckbogen 01 oder das Bedrucken der die Banknoten 02 aufweisende Materialbahn und/oder das Vereinzeln der im Fertigungsnutzen hergestellten Exemplare der Banknoten 02 erfolgen vorzugsweise in derselben Produktionsmaschine, insbesondere in einer im Wertdruck verwendeten Rotationsdruckmaschine.

### Bezugszeichenliste

- 01: Druckbogen
- 02: Banknote
- 03: Durchbruch
- 04: integrierte Schaltung
- 05: -
- 06: Folie
- 07: Materialrolle
- 08: Spule
- 09: Schneideeinrichtung
- 10: -
- 11: Übertragungsstelle
- 12: Vorrichtung zum Applizieren integrierter Schaltungen
- 13: Walze
- 14: Spule
- 15: -
- 16: Lage (erste)
- 17: Lage (zweite)
- 18: Substrat
- 19: Tintenstrahldruckeinrichtung
- 20: -
- 21: Druckfluid
- 22: Siebdruckeinrichtung
- 23: Deckfolie
- 24: Stapel (erster)
- 25: -
- 26: Stapel (zweiter)
- 27: Walzeinrichtung
- 28: Stanzeinrichtung

- a: Abstand
- l01: Länge
- l04: Kantenlänge
- R: Reihe
- S: Spalte
- T: Transportrichtung
- x; y: Koordinaten

## Patentansprüche

1. Verfahren zur Herstellung von Banknoten (02) mit jeweils mindestens einer integrierten Schaltung (04), wobei die Banknoten (02) aus einem Druckbogen (01) oder aus einer Materialbahn in einem Fertigungsnutzen gefertigt werden, wobei zumindest in mehreren oder in jeder dieser Banknoten (02) jeweils ein Durchbruch (03) durch deren Substrat (18) ausgebildet wird, wobei jeweils eine integrierte Schaltung (04) in dem betreffenden Durchbruch (03) angeordnet wird, wobei jede der in einem der Durchbrüche (03) anzuordnenden integrierten Schaltungen (04) in einem ersten Verfahrensschritt mit Bezug auf die beabsichtigte Position in jeder der einen Durchbruch (03) aufweisenden Banknoten (02) positionsrichtig auf einer bandförmigen Folie (06) angeordnet und in einem zweiten Verfahrensschritt von dieser bandförmigen Folie (06) auf die betreffende Banknote (01) übertragen wird, wobei durch diese im zweiten Verfahrensschritt ausgeführte Übertragung jeweils eine der integrierten Schaltungen (04) in den in den Banknoten (02) ausgebildeten Durchbrüchen (03) angeordnet wird.

2. Verfahren nach Anspruch 1, **dadurch gekennzeichnet, dass** der jeweilige Durchbruch (03) in jeder der Banknoten (02) jeweils durch Stanzen oder durch Laserschneiden ausgebildet wird.

3. Verfahren nach Anspruch 1 oder 2, **dadurch gekennzeichnet, dass** jede der in einem der in den betreffenden Banknoten (02) ausgebildeten Durchbrüche (03) anzuordnenden integrierten Schaltungen (04) jeweils als ein in einem eigenen Gehäuse gekapselter Mikrochip ausgebildet ist und/oder dass als integrierte Schaltung (04) jeweils ein RFID-tag verwendet wird.

4. Verfahren nach Anspruch 1 oder 2 oder 3, **dadurch gekennzeichnet, dass** jede der in einem der in den betreffenden Banknoten (02) ausgebildeten Durchbrüche (03) anzuordnenden integrierten Schaltungen (04) jeweils eine Fläche mit einer Kantenlänge (l04) von maximal 1 mm × 1 mm aufweist und/oder dass eine integrierte Schaltung (04) mit einer Bauhöhe von maximal 90 µm verwendet wird oder dass eine integrierte Schaltung (04) mit einer Bauhöhe in einem Bereich zwischen 25 µm und 50 µm verwendet wird.

5. Verfahren nach Anspruch 1 oder 2 oder 3 oder 4, **dadurch gekennzeichnet, dass** der Durchbruch (03) in der betreffenden Banknote (02) jeweils in seiner jeweiligen Ausdehnung zwischen 10% und 100% größer als die jeweilige Kantenlänge (l04) der betreffenden integrierten Schaltung (04) ausgebildet wird.

6. Verfahren nach Anspruch 1 oder 2 oder 3 oder 4 oder 5, **dadurch gekennzeichnet, dass** die integrierten Schaltungen (04) im ersten Verfahrensschritt auf der bandförmigen Folie (06) blasluftunterstützt angeordnet werden und/oder dass die integrierten Schaltungen (04) im ersten Verfahrensschritt auf der bandförmigen Folie (06) an ihrer jeweiligen Position elektrostatisch und/oder klebetechnisch fixiert werden.

7. Verfahren nach Anspruch 1 oder 2 oder 3 oder 4 oder 5 oder 6, **dadurch gekennzeichnet, dass** mit dem Ausführen des zweiten Verfahrensschrittes oder unmittelbar nach dem Ausführen des zweiten Verfahrensschrittes die bandförmige Folie (06) mit dem Substrat (18) der Banknoten (02) des betreffenden Druckbogens (01) oder der betreffenden Materialbahn verbunden wird.

8. Verfahren nach Anspruch 1 oder 2 oder 3 oder 4 oder 5 oder 6 oder 7, **dadurch gekennzeichnet, dass** als bandförmige Folie (06) eine doppellagige Folie verwendet wird, wobei mit dem Ausführen des zweiten Verfahrensschrittes oder unmittelbar nach dem Ausführen des zweiten Verfahrensschrittes eine erste Lage (16) der bandförmigen Folie (06) mit dem Substrat (18) der Banknoten (02) des betreffenden Druckbogens (01) oder der betreffenden Materialbahn verbunden wird, wobei die integrierten Schaltungen (04) an der ersten Lage (16) anhaften.

9. Verfahren nach Anspruch 8, **dadurch gekennzeichnet, dass** eine zweite Lage (17) der doppellagig ausgebildeten bandförmigen Folie (06) aus Papier oder aus einem Kunststoff ausgebildet ist.

10. Verfahren nach Anspruch 1 oder 2 oder 3 oder 4 oder 5 oder 6 oder 7 oder 8 oder 9, **dadurch gekennzeichnet, dass** als bandförmige Folie (06) eine ein Hologramm und/oder ein Kinegramm aufweisende Folie verwendet wird und/oder dass als bandförmige Folie (06) eine metallische Folie oder eine metallisierte Folie verwendet wird und/oder dass als bandförmige Folie (06) eine auf dem Substrat (18) der Banknoten (02) anzuordnende Sicherheitsfolie verwendet wird.

11. Verfahren nach Anspruch 1 oder 2 oder 3 oder 4 oder 5 oder 6 oder 7 oder 8 oder 9 oder 10, **dadurch gekennzeichnet, dass** in einem dritten Verfahrensschritt die in den jeweiligen Durchbrüchen (03) angeordneten integrierten Schaltungen (04) dort fixiert werden, wobei diese Fixierung unter Verwendung eines Druckverfahrens erfolgt.

12. Verfahren nach Anspruch 11, **dadurch gekennzeichnet, dass** mit dem Druckverfahren ein elektrisch nicht leitendes Druckfluid (21) aufgebracht wird und/oder dass als Druckverfahren ein Tintenstrahldruckverfahren oder ein Siebdruckverfahren verwendet wird.

13. Verfahren nach Anspruch 1 oder 2 oder 3 oder 4 oder 5 oder 6 oder 7 oder 8 oder 9 oder 10 oder 11 oder 12, **dadurch gekennzeichnet, dass** in dem dritten Verfahrensschritt die in den jeweiligen Durchbrüchen (03) angeordneten integrierten Schaltungen (04) dort fixiert werden, wobei diese Fixierung durch Aufwalzen oder Heißprägen einer Deckfolie (23) auf das Substrat (18) der betreffenden Banknoten (02) erfolgt.

14. Verfahren nach Anspruch 1 oder 2 oder 3 oder 4 oder 5 oder 6 oder 7 oder 8 oder 9 oder 10 oder 11 oder 12 oder 13, **dadurch gekennzeichnet, dass** in der integrierten Schaltung (04) eine Information über die Währung und/oder den Wert der betreffenden Banknote (02) und/oder eine Information über die ausgebende Bank dieser Banknote (02) gespeichert wird und/oder dass in der integrierten Schaltung (04) eine Information darüber gespeichert wird, ob diese Banknote (02) bereits in den Verkehr gebracht worden ist oder wann dies erfolgte.

15. Verfahren nach Anspruch 1 oder 2 oder 3 oder 4 oder 5 oder 6 oder 7 oder 8 oder 9 oder 10 oder 11 oder 12 oder 13 oder 14, **dadurch gekennzeichnet, dass** mindestens zwei der beim Herstellen von Banknoten (02) mit jeweils mindestens einer integrierten Schaltung (04) auszuführenden Verfahrensschritte, nämlich der erste Verfahrensschritt des positionsrichtigen Anordnens der integrierten Schaltungen (04) auf der bandförmigen Folie (06) und/oder der zweite Verfahrensschritt des Anordnens der integrierten Schaltungen (04) in den Durchbrüchen (03) der Banknoten (02) und/oder der dritte Verfahrensschritt des Fixierens der in den Durchbrüchen (03) angeordneten integrierten Schaltungen (04) und/oder ein Bedrucken der die Banknoten (02) aufweisenden Druckbogen (01) oder ein Bedrucken der die Banknoten (02) aufweisende Materialbahn und/oder das Vereinzeln der im Fertigungsnutzen hergestellten Exemplare der Banknoten (02) jeweils inline in derselben Produktionsmaschine ausgeführt werden.

## Claims

1. Method for producing banknotes (02) including in each case at least one integrated circuit (04), the banknotes (02) being produced from a sheet (01) or from a material web in a production panel, at least in a plurality of or in each of these banknotes (02) an aperture (03) being created through their substrate (18), in each case an integrated circuit (04) being arranged in the relevant aperture (03), in a first method step each of the integrated circuits (04) to be arranged in one of the apertures (03) being arranged, with respect to the intended position in each of the banknotes (02) that includes an aperture (03), in the correct position on a band-shaped foil (06), and in a second method step each of these integrated circuits being transferred from this band-shaped foil (06) onto the relevant banknote (02), owing to this transfer that is carried out in the second method step one integrated circuit (04) in each case being arranged in the apertures (03) created in the banknotes (02) .

2. Method according to claim 1, **characterized in that** the respective aperture (03) in each of the banknotes (02) is created in each case by die cutting or by laser cutting.

3. Method according to claim 1 or 2, **characterized in that** each of the integrated circuits (04) to be arranged in one of the apertures (03) created in the relevant banknotes (02) is in each case configured as a microchip encapsulated in a dedicated housing, and/or **in that** in each case an RFID tag is used as the integrated circuit (04).

4. Method according to claim 1 or 2 or 3, **characterized in that** each of the integrated circuits (04) to be arranged in one of the apertures (03) created in the relevant banknotes (02) in each case has a surface area having an edge length (104) of no more than 1 mm × 1 mm, and/or **in that** an integrated circuit (04) having a structural height of no more than 90 um is used, or **in that** an integrated circuit (04) having a structural height in the range between 25 um and 50 um is used.

5. Method according to claim 1 or 2 or 3 or 4, **characterized in that** the aperture (03) in the relevant banknote (02) in its respective expansion is in each case configured to be between 10% and 100% greater than the respective edge length (104) of the relevant integrated circuit (04).

6. Method according to claim 1 or 2 or 3 or 4 or 5, **characterized in that**, in the first method step, the integrated circuits (04) are arranged on the band-shaped foil (06) assisted by blower air, and/or **in that**, in the first method step, the integrated circuits (04) are fixed in their respective position on the band-shaped foil (06) electrostatically and/or by way of adhesion.

7. Method according to claim 1 or 2 or 3 or 4 or 5 or 6, **characterized in that**, as the second method step is being carried out, or immediately after the second method step has been carried out, the band-shaped foil (06) is joined to the substrate (18) of the banknotes (02) of the relevant sheet (01) or of the relevant material web.

8. Method according to claim 1 or 2 or 3 or 4 or 5 or 6 or 7, **characterized in that** a two-layer foil is used as the band-shaped foil (06), as the second method step is being carried out, or immediately after the second method step has been carried out, a first layer (16) of the band-shaped foil (06) being joined to the substrate (18) of the banknotes (02) of the relevant sheet (01) or of the relevant material web, the integrated circuits (04) adhering to the first layer (16).

9. Method according to claim 8, **characterized in that** a second layer (17) of the two-layer band-shaped foil (06) is made of paper or a plastic.

10. Method according to claim 1 or 2 or 3 or 4 or 5 or 6 or 7 or 8 or 9, **characterized in that** a foil including a hologram and/or a Kinegram is used as the band-shaped foil (06), and/or in that a metallic foil or a metallized foil is used as the band-shaped foil (06), and/or **in that** a security foil to be arranged on the substrate (18) of the banknotes (02) is used as the band-shaped foil (06).

11. Method according to claim 1 or 2 or 3 or 4 or 5 or 6 or 7 or 8 or 9 or 10, **characterized in that**, in a third method step, the integrated circuits (04) arranged in the respective apertures (03) are fixed therein, this fixation being carried out using a printing method.

12. Method according to claim 11, **characterized in that** an electrically non-conducting printing fluid (21) is applied by way of the printing method, and/or **in that** an ink jet printing method or a screen printing method is used as the printing method.

13. Method according to claim 1 or 2 or 3 or 4 or 5 or 6 or 7 or 8 or 9 or 10 or 11 or 12, **characterized in that**, in the third method step, the integrated circuits (04) arranged in the respective apertures (03) are fixed therein, this fixation being carried out by rolling or hot stamping a cover foil (23) onto the substrate (18) of the relevant banknotes (02).

14. Method according to claim 1 or 2 or 3 or 4 or 5 or 6 or 7 or 8 or 9 or 10 or 11 or 12 or 13, **characterized in that** information about the currency and/or the value of the relevant banknote (02) and/or information about the issuing bank of this banknote (02) is stored in the integrated circuit (04), and/or in that information as to whether this banknote (02) was already brought into circulation, or when this took place, is stored in the integrated circuit (04).

15. Method according to claim 1 or 2 or 3 or 4 or 5 or 6 or 7 or 8 or 9 or 10 or 11 or 12 or 13 or 14, **characterized in that** at least two of the method steps to be carried out during the production of banknotes (02) including in each case at least one integrated circuit (04), namely the first method step of arranging the integrated circuits (04) in the correct position on the band-shaped foil (06) and/or the second method step of arranging the integrated circuits (04) in the apertures (03) of the banknotes (02) and/or the third method step of fixing the integrated circuits (04) arranged in the apertures (03) and/or printing the sheets (01) including the banknotes (02) or printing the material web including the banknotes (02) and/or singulating the copies of the banknotes (02) produced in the production panel, are in each case carried out inline in the same production machine.

## Revendications

1. Procédé de fabrication de billets de banque (02) avec respectivement au moins un circuit intégré (04), dans lequel les billets de banque (02) sont façonnés en une découpe de façonnage à partir d'une feuille d'impression (01) ou à partir d'une bande de matériau, dans lequel au moins dans plusieurs ou dans chacun de ces billets de banque (02) est respectivement conçue une percée (03) à travers leur substrat (18), dans lequel un circuit intégré (04) est respectivement agencé dans la percée (03) concernée, dans lequel dans une première étape de procédé chacun des circuits intégrés (04) à agencer dans l'une des percées (03) est agencé dans une position correcte sur un film (06) en forme de bande en référence à la position envisagée dans chacun des billets de banque (02) présentant une percée (03), et dans une deuxième étape de procédé est transféré depuis ce film (06) en forme de bande jusque sur le billet de banque (02) concerné, dans lequel l'un des circuits intégrés (04) est respectivement agencé jusque dans les percées (03) conçues dans les billets de banque (02) par ce transfert réalisé dans la deuxième étape de procédé.

2. Procédé selon la revendication 1, **caractérisé en ce que** la percée (03) respective dans chacun des billets de banque (02) est respectivement conçue par poinçonnage ou par découpe laser.

3. Procédé selon la revendication 1 ou 2, **caractérisé en ce que** chacun des circuits intégrés (04) à agencer dans l'une des percées (03) conçues dans les billets de banque (02) concernés est respectivement conçu en tant que micropuce encapsulée dans son propre logement et/ou **en ce qu'**une étiquette RFID est respectivement utilisée en tant que circuit intégré (04).

4. Procédé selon la revendication 1 ou 2 ou 3, **caractérisé en ce que** chacun des circuits intégrés (04) à agencer dans l'une des percées (03) conçues dans les billets de banque (02) concernés présente respectivement une surface avec une longueur de bord (104) d'au maximum 1 mm × 1 mm et/ou **en ce qu'**est utilisé un circuit intégré (04) avec une hauteur de construction d'au maximum 90 µm ou **en ce qu'**est utilisé un circuit intégré (04) avec une hauteur de construction dans une plage entre 25 µm et 50 µm.

5. Procédé selon la revendication 1 ou 2 ou 3 ou 4, **caractérisé en ce que** la percée (03) dans le billet de banque (02) concerné est respectivement conçue dans son extension respective entre 10 % et 100 % plus grande que la longueur de bord (104) respective du circuit intégré (04) concerné.

6. Procédé selon la revendication 1 ou 2 ou 3 ou 4 ou 5, **caractérisé en ce que** dans la première étape de procédé les circuits intégrés (04) sont agencés sur le film (06) en forme de bande en étant soutenus par un air soufflé et/ou **en ce que** dans la première étape de procédé les circuits intégrés (04) sont fixés dans leur position respective sur le film (06) en forme de bande par électrostatique et/ou par technique de collage.

7. Procédé selon la revendication 1 ou 2 ou 3 ou 4 ou 5 ou 6, **caractérisé en ce qu'**avec la réalisation de la deuxième étape de procédé ou immédiatement après la réalisation de la deuxième étape de procédé le film (06) en forme de bande est relié au substrat (18) des billets de banque (02) de la feuille d'impression (01) concernée ou de la bande de matériau concernée.

8. Procédé selon la revendication 1 ou 2 ou 3 ou 4 ou 5 ou 6 ou 7, **caractérisé en ce qu'**un film à double couche est utilisé en tant que film (06) en forme de bande, dans lequel avec la réalisation de la deuxième étape de procédé ou immédiatement après la réalisation de la deuxième étape de procédé une première couche (16) du film (06) en forme de bande est reliée au substrat (18) des billets de banque (02) de la feuille d'impression (01) concernée ou de la bande de matériau concernée, dans lequel les circuits intégrés (04) adhèrent à la première couche (16).

9. Procédé selon la revendication 8, **caractérisé en ce qu'**une seconde couche (17) du film (06) en forme de bande conçu en deux couches est conçue en papier ou dans une matière plastique.

10. Procédé selon la revendication 1 ou 2 ou 3 ou 4 ou 5 ou 6 ou 7 ou 8 ou 9, **caractérisé en ce qu'**un film présentant un hologramme et/ou un hologramme de sécurité est utilisé en tant que film (06) en forme de bande et/ou **en ce qu'**un film métallique ou un film métallisé est utilisé en tant que film (06) en forme de bande et/ou **en ce qu'**un film de sécurité à agencer sur le substrat (18) des billets de banque (02) est utilisé en tant que film (06) en forme de bande.

11. Procédé selon la revendication 1 ou 2 ou 3 ou 4 ou 5 ou 6 ou 7 ou 8 ou 9 ou 10, **caractérisé en ce que** dans une troisième étape de procédé y sont fixés les circuits intégrés (04) agencés dans les percées (03) respectives, dans lequel cette fixation s'effectue en utilisant un procédé d'impression.

12. Procédé selon la revendication 11, **caractérisé en ce qu'**avec le procédé d'impression est appliqué un fluide d'impression (21) électriquement non conducteur et/ou **en ce qu'**un procédé d'impression par jet d'encre ou un procédé d'impression par sérigraphie est utilisé en tant que procédé d'impression.

13. Procédé selon la revendication 1 ou 2 ou 3 ou 4 ou 5 ou 6 ou 7 ou 8 ou 9 ou 10 ou 11 ou 12, **caractérisé en ce que** dans la troisième étape de procédé y sont fixés les circuits intégrés (04) agencés dans les percées (03) respectives, dans lequel cette fixation s'effectue par application au rouleau ou par estampage à chaud d'un film de couverture (23) sur le substrat (18) des billets de banque (02) concernés.

14. Procédé selon la revendication 1 ou 2 ou 3 ou 4 ou 5 ou 6 ou 7 ou 8 ou 9 ou 10 ou 11 ou 12 ou 13, **caractérisé en ce que** dans le circuit intégré (04) est stockée une information sur la devise et/ou la valeur du billet de banque (02) concerné et/ou une information sur la banque émettrice de ce billet de banque (02) et/ou **en ce que** dans le circuit intégré (04) est stockée une information indiquant si ce billet de banque (02) a déjà été mis en circulation ou quand cela se produira.

15. Procédé selon la revendication 1 ou 2 ou 3 ou 4 ou 5 ou 6 ou 7 ou 8 ou 9 ou 10 ou 11 ou 12 ou 13 ou 14, **caractérisé en ce que** sont réalisées respectivement en ligne dans la même machine de production au moins deux des étapes de procédé à réaliser lors de la fabrication de billets de banque (02) avec respectivement au moins un circuit intégré (04), à savoir la première étape de procédé d'agencement dans une position correcte des circuits intégrés (04) sur le film (06) en forme de bande et/ou la deuxième étape de procédé d'agencement des circuits intégrés (04) dans les percées (03) des billets de banque (02) et/ou la troisième étape de procédé de fixation des circuits intégrés (04) agencés dans les percées (03) et/ou une impression des feuilles d'impression (01) présentant les billets de banque (02) ou une impression de la bande de matériau présentant les billets de banque (02) et/ou l'individualisation des exemplaires, façonnés dans la découpe de façonnage, des billets de banque (02).
